# EUROPÄISCHE PATENTSCHRIFT

(11) **EP 1 266 432 B1**
(45) Veröffentlichungstag und Bekanntmachung des Hinweises auf die Patenterteilung: **02.05.2007**
(21) Anmeldenummer: 00987191.4
(22) Anmeldetag: 30.11.2000
(51) Int. Cl.: H01R 13/639

(54) **VORRICHTUNG ZUR SCHÜTTELFESTEN VERRIEGELUNG EINES STECKERS IN SEINER STECKPOSITION**
DEVICE FOR LOCKING A PLUG IN THE PLUG-IN POSITION THEREOF IN A VIBRATION RESISTANT MANNER
DISPOSITIF PERMETTANT DE VERROUILLER UN CONNECTEUR, DE MANIERE RESISTANTE AUX SECOUSSES, DANS SA POSITION DE CONNEXION

(30) Priorität: 11.03.2000 DE 10011925
(43) Veröffentlichungstag der Anmeldung: 18.12.2002
(73) Patentinhaber: ROBERT BOSCH GMBH, 70442 Stuttgart (DE)
(72) Erfinder: BAUER, Peter-Josef, B-3300 Tienen (BE); LOTT, Thomas, 77815 Bühl (DE); MEYER, Christian, 76228 Karlsruhe-Wolfartsweier (DE)
(86) Internationale Anmeldenummer: PCT/DE2000/004255
(87) Internationale Veröffentlichungsnummer: WO 2001/069727

(56) Entgegenhaltungen:
- DE-A- 2 119 915
- DE-A- 19 818 677
- US-A- 3 683 314
- US-A- 5 464 351
- US-A- 5 871 364

## Beschreibung

### Stand der Technik

Die Erfindung geht aus von einer Vorrichtung zur schüttelfesten Verriegelung eines Steckers in seiner Steckposition innerhalb eines Geräts, insbesondere innerhalb eines Kupplungsstellers, mit einem mindestens zwei Gehäuseschalen aufweisenden Gehäuse gemäß dem Oberbegriff des Anspruchs 1.

Ein bekannter Kupplungssteller zum Ein- und Ausrücken einer Fahrzeugkupplung gemäß der DE 197 01 739 A1 ist in einem zweischaligen Gehäuse integriert, das aus einer Gehäuseunterschale und einer Gehäuseoberschale besteht, welche um eine Schwenkachse gegeneinander schwenkbar sind, so daß zwei an jeder Gehäuseschale angeformte Flansche unter Zwischenlage einer Dichtung aufeinanderliegen. In der Gehäuseunterschale ist ein Elektromotor zum Antrieb eines Stößels aufgenommen, der mit einem Kolben eines hydraulischen Geberzylinders verbunden ist. Zur Stromversorgung des Elektromotors sind elektrische Steckverbindungen notwendig, welche beispielsweise durch an Stromkabeln endseitig angeordnete Stekker realisiert sind, welcher in zugeordnete Buchsen oder Steckplätze am Elektromotor gesteckt ist.

Solche Kupplungssteller sind Fahrzeugschwingungen ausgesetzt, weswegen das Problem besteht, daß sich die Stecker aufgrund der Schwingbelastung mit der Zeit lösen können. Infolgedessen werden Schwingungen ausgesetzte Stecker oft durch zusätzliche Verriegelungselemente wie Verschraubungen, Verstiftungen, Clipse oder ähnliches gesichert, welche die Stecker in der eingesteckten Position halten sollen. Solcherart Verriegelungselemente verhindern jedoch meist nicht, daß die Stecker in Kipplage oder nicht vollständig eingesteckt werden, weshalb die Gefahr besteht, daß ein elektrischer Kontakt nicht oder nur unzureichend zustande kommt.

### Vorteile der Erfindung

Die erfindungsgemäße Vorrichtung zur schüttelfesten Verriegelung eines Steckers in seiner Steckposition mit den kennzeichnenden Merkmalen des Anspruchs 1 hat den Vorteil, daß eine Weitermontage des Geräts ausgeschlossen ist, wenn der Stecker sich nicht in seiner endgültigen Steckposition befindet, so daß in jedem Fall eine korrekte Montage des Stekkers gewährleistet wird. Zudem werden keine zusätzlichen Teile benötigt, da die Sperrfunktion durch den Sperrabschnitt des ohnehin vorhandenen Verriegelungselements ausgeübt wird.

Durch die in den Unteransprüchen aufgeführten Maßnahmen sind vorteilhafte Weiterbildungen und Verbesserungen der im Patentanspruch 1 angegebenen Erfindung möglich.

Eine besonders zu bevorzugende Weiterbildung der Erfindung sieht vor, daß nur bei vollständig erreichter Steckposition des Steckers ein Abschnitt des Steckers mit einem zugeordneten Abschnitt des Verriegelungselements bündig und das Verriegelungselement relativ zum Gehäuse in eine Verriegelungsposition bewegbar ist, in welcher der Abschnitt des Steckers von dem zugeordneten Abschnitt des Verriegelungselements übergriffen ist, um den Stecker in der Steckposition zu halten. Da eine Verriegelung nur bei korrekter Steckposition möglich ist, werden fehlerhafte Steckpositionen des Steckers sofort offensichtlich.

Eine weitere zu bevorzugende Maßnahme sieht vor, daß das Verriegelungselement durch die auf die Gehäuseunterschale gefügte Gehäuseoberschale in der Verriegelungsposition gehalten ist. Da die montierte Gehäuseoberschale eine Entriegelung verhindert, ist die Verriegelung des Steckers selbstsichernd und kann sich nicht unbeabsichtigt lösen, was insbesondere bei schwingbelasteten Steckverbindungen von Vorteil ist.

Gemäß einer Weiterbildung dient der Sperrabschnitt zugleich als Greifabschnitt zur Betätigung des Verriegelungselements und ist flächig ausgeformt. Hierdurch wird eine vorteilhafte, weil Bauraum sparende Funktionsvereinigung realisiert.

### Zeichnungen

Ausführungsbeispiele der Erfindung sind in den Zeichnungen dargestellt und in der nachfolgenden Beschreibung näher erläutert. Es zeigen :
Fig. 1 eine Draufsicht auf eine Gehäuseunterschale eines Kupplungsstellers, in welchem ein Ausführungsbeispiel einer erfindungsgemäßen Vorrichtung zur schüttelfesten Verriegelung eines Stecker integriert ist;
Fig. 2 eine vergrößerte Schnittdarstellung entlang der Linie II-II von Fig.1;
Fig. 3 eine Querschnittsdarstellung durch den Kupplungssteller von Fig.1, wobei sich die erfindungsgemäße Vorrichtung in einer entriegelten Position befindet;
Fig. 4 eine Querschnittsdarstellung durch den Kupplungssteller von Fig.1, wobei sich die erfindungsgemäße Vorrichtung in einer verrriegelten Position befindet;

### Beschreibung des Ausführungsbeispiels

In den Fig.1 dargestellten Kupplungssteller 1 zum Ein- und Ausrücken einer Fahrzeugkupplung ist ein Ausführungsbeispiel einer Vorrichtung 2 zur schüttelfesten Verriegelung eines Steckers 3 in seiner eingesteckten Position integriert. Der Kupplungssteller 1 besteht aus einem zweischaligen Gehäuse 4, von welchem in Fig.1 nur eine Gehäuseunterschale 6 in Draufsicht gezeigt ist, in welcher ein Elektromotor 8 mit Kurbelgetriebe 10 sowie ein Stößel 12 aufgenommen sind, der mit einem hydraulischen Geberzylinder 14 verbunden ist. An die Gehäuseunterschale 6 und die in Fig.3 und Fig.4 im Querschnitt gezeigte Gehäuseoberschale 16 ist jeweils ein Außenflansch 18 angeformt, an dem Augen 20 mit Durchgangsbohrungen bzw. Gewindebohrungen ausgebildet sind, um die beiden Gehäuseschalen 6, 16 unter Zwischenlage einer Dichtung miteinander verschrauben zu können. Die Funktion eines solchen Kupplungsstellers 1 ist z.B. aus der DE 197 01 739 A1 hinlänglich bekannt, deshalb sollen hierzu keine weiteren Erläuterungen erfolgen.

Zur Stromversorgung des Elektromotors 8 ist eine an diesem befestigte Anschlußleiste 22 mit Steckplätzen vorgesehen, auf die an elektrischen Leitungen 24 endseitig angebrachte Stecker 26 aufgesteckt sind (Fig.1). Zur schüttelfesten Verriegelung eines der Stecker 3 ist ein in der Gehäuseunterschale 6 beispielsweise mittels einer Linearführung 28 geführtes Verriegelungselement vorgesehen, bei welchem es sich in bevorzugter Ausführungsform um einen Schieber 30 handelt. Die Linearführung 28 des Schiebers 30 ist dadurch realisiert, daß von einer Wandung 32 der Gehäuseunterschale 6 ein bezüglich der Anschlußleiste 22 benachbart angeordneter Zapfen 34 beispielsweise senkrecht wegragt, der in ein Langloch 36 eines Führungsabschnitts 38 des Schiebers 30 eingreift, wodurch der Schieber 30 zum Stecker 3 hin und wieder von ihm weg bewegbar ist, vorzugsweise in einer Richtung quer zu ihm. Der Zapfen 34 wird im Langloch 36 des Schiebers 30 durch eine von außen aufgepreßte Federscheibe 40 gehalten, wie am besten aus der vergrößerten Querschnittsdarstellung von Fig.2 hervorgeht.

In Fig.3 ist in abgebrochener, seitlicher Querschnittsdarstellung der Kupplungssteller 1 in einem Montagezustand vor dem Fügen der beiden Gehäuseschalen 6, 16 gezeigt, wobei der Stecker 3 nicht vollständig auf seinen zugeordneten Steckplatz 22 aufgesteckt ist. Fig.4 zeigt ihn demgegenüber im korrekt montierten Zustand nach dem Fügen der beiden Gehäuseschalen 6, 16.

Der Stecker 3 ist vorzugsweise kopfseitig mit einer zum Schieber 30 hin ragenden Zunge 42 versehen, deren von einem Boden der Gehäuseunterschale 6 weg weisende Unterseite eine beispielsweise horizontale Konterfläche 44 für eine Niederhaltefläche 46 an der Unterseite des Führungsabschnitts 38 des Schiebers 30 darstellt, mit welcher er entlang einer an der Gehäuseunterschale 6 ausgebildeten Führungsfläche 48 gleiten kann. Somit liegt die Führungsfläche 48 für den Schieber 30 vorzugsweise in einer Ebene mit der Niederhaltefläche 46 des Schiebers 30. Im vollständig eingesteckten Zustand des Steckers 3 gemäß Fig.4 liegt die zum Boden der Gehäuseunterschale 6 weisende Fläche der Zunge 42 auf einer Anschlagfläche 50 der Gehäuseunterschale 6 auf. Die Niederhaltefläche 46 am Schieber 30 ist nur dann bündig oder koplanar zur Konterfläche 44 des Steckers 3, wenn dieser vollständig eingesteckt ist (Fig.4). Nur in diesem Fall kann der Schieber 30 in Richtung auf den Stecker 3 zu verschoben werden und die Niederhaltefläche 46 des Schiebers 30 die Konterfläche 44 des Steckers 3 übergreifen, um diesen an der Anschlußleiste 22 zu fixieren.

An den Führungsabschnitt 38 des Schiebers 30 ist an der vom Stecker 3 abgewandten Seite ein flächig ausgeformter Greifabschnitt 52 angeformt, um den Schieber 30 per Hand von der in Fig.3 dargestellten Position, in der der Stecker 3 entriegelt ist, in die den Stecker 3 verriegelnde Position gemäß Fig.4 zu schieben. Falls der Stecker 3 gemäß Fig.3 allerdings nicht vollständig oder in Kipplage in den zugeordneten Steckplatz der Anschlußleiste 22 eingesteckt ist, ist die Unterseite seiner Zunge 42 von der Anschlagfläche 50 beabstandet, wodurch die Zunge 42 des Steckers 3 die Führungsfläche 48 für den Schieber 30 um ein Stück überragt und infolgedessen ein Verschieben des Schiebers 30 in Richtung auf den Stecker 3 zu verhindert.

Bezogen auf ihre Höhenerstreckung überragt eine zum Boden der Gehäuseunterschale 6 weisende untere Kante 54 des Greifabschnitts 52 des Schiebers 30 den Außenflansch 18 der Gehäuseunterschale 6 unabhängig davon, ob die Verriegelungsposition eingenommem ist oder nicht. Darüber hinaus sind die auskragende Länge des Greifabschnitts 52, die relative Lage und die Länge des Langlochs 36 des Schiebers 30 derart gewählt, daß der Greifabschnitt 52 im unverriegelten oder unverriegelbaren Zustand des Steckers 3 seitlich über die durch den Außenflansch 18 gebildete Außenkontur der Gehäuseunterschale 6 hinaus ragt, so daß in diesem Fall ein Fügen der beiden Gehäuseschalen 6, 16 unmöglich ist. Somit dient der Greifabschnitt 52 zugleich als Sperrabschnitt, um eine Weitermontage des Kupplungsstellers 1 bei nicht vollständig in den Steckplatz 22 eingestecktem Stecker 3 zu verhindern. Wenn hingegen der Stecker 3 gemäß Fig.4 vollständig aufgesteckt ist und sich in korrekter Betriebsposition befindet, kann die Niederhaltefläche 46 des Schiebers 30 die dann hierzu koplanare Konterfläche 44 des Steckers 3 übergreifen und der Schieber 30 in die Verriegelungsposition gelangen. Der Verschiebeweg des Schiebers 30 ist unter anderem durch die Länge und die relative Lage des Langlochs 36 bestimmt, wobei diese Parameter derart gewählt sind, daß in Verriegelungsposition des Schiebers 30 dessen Stirnfläche 56 vorzugsweise eine Seitenfläche 58 des Steckers 3 kontaktiert und der Sperrabschnitt 52 den Außenflansch 18 der Gehäuseunterschale 6 nicht mehr überdeckt. Dann befindet sich der Sperrabschnitt 52 innerhalb der durch die Außenkontur vorgegebenen Umfangslinie des Kupplungsstellers 1. Bezogen auf ihre Höhenerstreckung befindet sich eine obere Kante 60 des Sperrabschnitts 52 unterhalb einer oberen Wandung 62 der Gehäuse-oberschale 16, so daß sich letzere auf die Gehäuseunterschale 6 fügen läßt.

Im gefügten Zustand verhindert die Gehäuseoberschale 16, daß sich der Schieber 30 aus der verriegelten Position löst, indem der Abstand zwischen dem freien Ende 64 des Sperrabschnitts 52 des Schiebers 30 und einer Seitenwand 66 der oberen Gehäuseschale 16 geringer ist als der zum Entriegeln benötigte Verschiebeweg. Auf diese Weise ergibt sich eine selbstsichernde Verriegelung des Steckers 3, eine Entriegelung kann erst nach Demontage der Gehäuseschalen 6, 16 erfolgen.

Die erfindungsgemäße Vorrichtung 2 ist nicht auf die Verriegelung eines einzigen Steckers 3 beschränkt, vielmehr kann durch Verbreiterung des Schiebers 30 oder durch Verwendung mehrerer Schieber 30 eine Vielzahl von Steckern 26 verriegelt werden.

## Patentansprüche

1. Vorrichtung (2) zur schüttelfesten Verriegelung eines Steckers (3) in seiner Steckposition innerhalb eines Geräts, insbesondere innerhalb eines Kupplungsstellers (1), welches ein eine Gehäuseoberschale (16) und eine Gehäuseunterschale (6) aufweisendes Gehäuse (4) umfaßt, durch wenigstens ein am Stecker (3) angreifendes Verriegelungselement (30), **dadurch gekennzeichnet, daß** das Verriegelungselement (30) einen Sperrabschnitt (52) aufweist, der bei nicht vollständig erreichter Steckposition des Steckers (3) von diesem in einer Sperrlage gehalten ist, die ein Fügen der Gehäuseschalen (6, 16) verhindert und der nur bei vollständig erreichter Steckposition des Steckers (3) in eine ein Fügen der Gehäuseschalen (6, 16) ermöglichende Lage bringbar ist.

2. Vorrichtung nach Anspruch 1, **dadurch gekennzeichnet, daß** nur bei vollständig erreichter Steckposition des Steckers (3) ein Abschnitt (44) des Steckers (3) mit einem zugeordneten Abschnitt (46) des Verriegelungselements (30) bündig und das Verriegelungselement (30) relativ zum Gehäuse (4) in eine Verriegelungsposition bewegbar ist, in welcher der Abschnitt (44) des Steckers (30) von dem zugeordneten Abschnitt (46) des Verriegelungselements (30) übergriffen ist, um den Stecker (3) in der Steckposition zu halten.

3. Vorrichtung nach Anspruch 2, **dadurch gekennzeichnet, daß** das Verriegelungselement ein innerhalb der Gehäuseunterschale (6) mittels einer Linearführung (28) im wesentlichen quer zu einer Steckrichtung des Steckers (3) geführter Schieber (30) mit einer Niederhaltefläche (46) ist, welche bei vollständig erreichter Steckposition des Steckers (3) koplanar zu einer Konterfläche (44) des Steckers (3) ist, wobei nach Verschieben des Schiebers (30) in die Verriegelungsposition die Konterfläche (44) des Steckers (3) von der Niederhaltefläche (46) des Schiebers (30) übergriffen ist.

4. Vorrichtung nach Anspruch 3, **dadurch gekennzeichnet, daß** die Linearführung (28) durch ein Langloch (36) im Schieber (30) und einen durch das Langloch (30) hindurch ragenden, mit der Gehäuseunterschale (6) in Verbindung stehenden Zapfen (34) gebildet wird, welcher vorzugsweise durch eine aufgepreßte Federscheibe (40) gesichert ist.

5. Vorrichtung nach Anspruch 4, **dadurch gekennzeichnet, daß** in einer von der Verriegelungsposition abweichenden Position des Schiebers (30) der Sperrabschnitt (52) sich seitlich über eine Außenkontur (18) der Gehäuseunterschale (6) hinaus erstreckt und in der Verriegelungsposition innerhalb der Außenkontur (6) angeordnet ist.

6. Vorrichtung nach Anspruch 5, **dadurch gekennzeichnet, daß** die Außenkontur durch einen Außenflansch (18) der Gehäuseunterschale (6) gebildet wird.

7. Vorrichtung nach Anspruch 6, **dadurch gekennzeichnet, daß** bezogen auf seine Höhenerstreckung der Sperrabschnitt (52) einer oberen Wandung (62) der Gehäuseoberschale (16) und dem Außenflansch (18) der Gehäuseunterschale (6) zwischengeordnet ist.

8. Vorrichtung nach Anspruch 7, **dadurch gekennzeichnet, daß** eine auskragende Länge des Sperrabschnitts (52), die relative Lage und die Länge des Langlochs (36) des Schiebers (30) derart gewählt sind, daß der Sperrabschnitt (52) im unverriegelten oder unverriegelbaren Zustand des Steckers (3) seitlich über die durch den Außenflansch (18) gebildete Außenkontur der Gehäuseunterschale (6) hinaus ragt.

9. Vorrichtung nach Anspruch 8, **dadurch gekennzeichnet, daß** der Schieber (30) durch die auf die Gehäuseunterschale (6) gefügte Gehäuseoberschale (16) in der Verriegelungsposition gehalten ist.

10. Vorrichtung nach Anspruch 9, **dadurch gekennzeichnet, daß** der Sperrabschnitt zugleich als Greifabschnitt (52) zur Betätigung des Schiebers (30) dient und flächig ausgeformt ist.

## Claims

1. Device (2) for locking a plug (3) in the plug-in position thereof in a vibration resistant manner within an apparatus, in particular within a clutch adjuster (1) comprising a housing (4) having an upper housing shell (16) and a lower housing shell (6), by means of at least one locking element (30) acting on the plug (3), **characterized in that** the locking element (30) has a blocking section (52) which, when the plug-in position of the plug (3) is not fully achieved, is held by the plug in a blocking position which prevents the housing shells (6, 16) from being joined and which can be brought into a position permitting the housing shells (6, 16) to be joined only when the plug-in position of the plug (3) is fully achieved.

2. Device according to Claim 1, **characterized in that** only when the plug-in position of the plug (3) is fully achieved can a section (44) of the plug (3) flush with an associated section (46) of the locking element (30) and the locking element (30) be movable relative to the housing (4) into a locking position, in which the section (44) of the plug (30) is engaged over by the associated section (46) of the locking element (30) in order to keep the plug (3) in the plug-in position.

3. Device according to Claim 2, **characterized in that** the locking element is a slide (30) which is guided essentially transversely to a plugging-in direction of the plug (3) by means of a linear guide (28) within the lower housing shell (6) and has a holding-down surface (46) which, when the plug-in position of the plug (3) is fully achieved, is coplanar to a counter surface (44) of the plug (3), the counter surface (44) of the plug (3) being engaged over by the holding-down surface (46) of the slide (30) after the slide (30) is displaced into the locking position.

4. Device according to Claim 3, **characterized in that** the linear guide (28) is formed by an elongated hole (36) in the slide (30) and a pin (34), which protrudes through the elongated hole (30), is connected to the lower housing shell (6) and is preferably secured by a spring washer (40) which is pressed on.

5. Device according to Claim 4, **characterized in that**, in a position of the slide (30) differing from the locking position, the blocking section (52) extends laterally beyond an outer contour (18) of the lower housing shell (6) and, in the locking position, is arranged within the outer contour (6).

6. Device according to Claim 5, **characterized in that** the outer contour is formed by an outer flange (18) of the lower housing shell (6).

7. Device according to Claim 6, **characterized in that**, with regard to its vertical extent, the blocking section (52) is arranged between an upper wall (62) of the upper housing shell (16) and the outer flange (18) of the lower housing shell (6).

8. Device according to Claim 7, **characterized in that** a projecting length of the blocking section (52), and the relative position and the length of the elongated hole (36) of the slide (30) are selected in such a manner that, in the unlocked or unlockable state of the plug (3), the blocking section (52) projects laterally beyond the outer contour of the lower housing shell (6), which outer contour is formed by the outer flange (18).

9. Device according to Claim 8, **characterized in that** the slide (30) is held in the locking position by the upper housing shell (16) which is joined to the lower housing shell (6).

10. Device according to Claim 9, **characterized in that** the blocking section serves at the same time as a gripping section (52) for the actuation of the slide (30) and is shaped in a planar manner.

## Revendications

1. Dispositif (2) permettant de verrouiller un connecteur (3), pour résister aux secousses, dans sa position de connexion à l'intérieur d'un appareil, notamment à l'intérieur d'un actionneur d'embrayage (1), comprenant un boîtier (4) présentant une enveloppe supérieure de boîtier (16) et une enveloppe inférieure de boîtier (6), au moyen d'au moins un élément de verrouillage (30) qui s'engage dans le connecteur (3),
**caractérisé en ce que**
l'élément de verrouillage (30) présente un segment de blocage (52) maintenu dans une position de blocage par le connecteur (3) lorsque ce dernier n'a pas complètement atteint sa position de connexion en empêchant l'union des enveloppes de boîtier (6, 16), ce segment de blocage (52) pouvant passer à une position permettant une union des enveloppes de boîtier (6, 16) uniquement une fois que le connecteur (3) a atteint la position de connexion complète.

2. Dispositif selon la revendication 1,
**caractérisé en ce qu'**
un segment (44) du connecteur (3) est de niveau avec un segment (46) associée de l'élément de verrouillage (30) et l'élément de verrouillage (30) peut passer à une position verrouillée relativement au boîtier (4) uniquement une fois que le connecteur (3) a atteint la position de connexion complète, dans laquelle le segment (44) du connecteur (30) est surmonté par le segment (46) associé de l'élément de verrouillage (30) afin de maintenir le connecteur (3) dans la position de connexion.

3. Dispositif selon la revendication 2,
**caractérisé en ce que**
l'élément de verrouillage consiste en un coulisseau (30) qui est guidé à l'intérieur de l'enveloppe inférieure de boîtier (6) au moyen d'un guide linéaire (28) de manière essentiellement transversale à une direction de connexion du connecteur (3), et qui présente une surface de maintien (46), coplanaire à une contre-surface (44) du connecteur (3) lorsque le connecteur (3) a atteint la position de connexion complète, en sachant qu'une fois que le coulisseau (30) a coulissé dans la position verrouillée, la contre-surface (44) du connecteur (3) est surmontée par la surface de maintien (46) du coulisseau (30).

4. Dispositif selon la revendication 3,
**caractérisé en ce que**
le guide linéaire (28) est formé par un trou oblong (36) pratiqué dans le coulisseau (30) et par un tourillon (34) qui fait saillie dans le trou oblong (30) et est relié à l'enveloppe inférieure de boîtier (6) en étant de préférence fixé au moyen d'une rondelle élastique (40) emmanché sur celui-ci.

5. Dispositif selon la revendication 4,
**caractérisé en ce que**
lorsque le coulisseau (30) est dans une position autre que la position verrouillée, le segment de blocage (52) se prolonge latéralement au-delà d'un contour extérieur (18) de l'enveloppe inférieure de boîtier (6) et, dans la position verrouillée, elle se trouve à l'intérieur du contour extérieur (6).

6. Dispositif selon la revendication 5,
**caractérisé en ce que**
le contour extérieur est constitué par une bride extérieure (18) de l'enveloppe inférieure de boîtier (6).

7. Dispositif selon la revendication 6,
**caractérisé en ce que**
eu égard à son étendue verticale, le segment de blocage (52) est disposé entre une paroi supérieure (62) de l'enveloppe supérieure de boîtier (16) et la bride extérieure (18) de l'enveloppe inférieure de boîtier (6).

8. Dispositif selon la revendication 7,
**caractérisé en ce que**
la longueur en porte-à-faux du segment de blocage (52) ainsi que la position relative et la longueur du trou oblong (36) du coulisseau (30) sont choisies de sorte que, dans l'état non verrouillé ou non verrouillable du connecteur (3), le segment de blocage (52) fasse saillie latéralement au-delà du contour extérieur de l'enveloppe inférieure de boîtier (6) formé par la bride extérieure (18).

9. Dispositif selon la revendication 8,
**caractérisé en ce que**
le coulisseau (30) est maintenu dans la position verrouillée grâce au fait que l'enveloppe supérieure de boîtier (16) soit unie à l'enveloppe inférieure de boîtier (6).

10. Dispositif selon la revendication 9,
**caractérisé en ce que**
le segment de blocage sert également de segment de saisie (52) pour actionner le coulisseau (30) et est de conception plane.
